# EUROPÄISCHE PATENTSCHRIFT

(11) **EP 4 445 026 B1**
(45) Veröffentlichungstag und Bekanntmachung des Hinweises auf die Patenterteilung: **04.03.2026**
(21) Anmeldenummer: 23700484.1
(22) Anmeldetag: 09.01.2023
(51) Int. Cl.: F04B 41/06, F04D 17/12, F04B 37/18, F04C 23/00, F04D 25/16

(54) **WASSERSTOFF-VERDICHTER**
HYDROGEN COMPRESSOR
COMPRESSEUR D'HYDROGÈNE

(30) Priorität: 07.02.2022 EP 22155337
(43) Veröffentlichungstag der Anmeldung: 16.10.2024
(73) Patentinhaber: Siemens Energy Global GmbH & Co. KG, 81739 München (DE)
(72) Erfinder: MEYER-GLITZA, Matthias, 47443 Moers (DE); MINY, Kevin, 45130 Essen (DE)
(86) Internationale Anmeldenummer: PCT/EP2023/050285
(87) Internationale Veröffentlichungsnummer: WO 2023/147958

(56) Entgegenhaltungen:
- DE-A1- 10 302 764
- DE-A1- 102011 015 464
- DE-U1- 202012 012 359

## Beschreibung

Die Erfindung betrifft eine Verdichtungsanordnung zur Verdichtung von Wasserstoff, umfassend eine erste Anzahl an Verdichtern eines ersten Typs, wobei die Verdichter des ersten Typs jeweils einen ersten Einströmbereich aufweisen, die zur Beströmung mit einem ersten Teil-Einlass-Volumenstrom ausgebildet sind, wobei die Verdichter des ersten Typs jeweils einen ersten Ausströmbereich aufweisen, die zum Ausströmen mit einem ersten Teil-Ausström-Volumenstrom ausgebildet sind, ferner umfassend einen Verdichter eines zweiten Typs, wobei der Verdichter des zweiten Typs einen zweiten Einströmbereich aufweist, der zur Beströmung eines zweiten Teil-Einlass-Volumenstrom ausgebildet ist, wobei der Verdichter des zweiten Typs einen zweiten Ausströmbereich aufweist, der zum Ausströmen mit einem zweiten Teil-Ausström-Volumenstrom ausgebildet ist, wobei der zweite Einströmbereich des Verdichters des zweiten Typs mit den ersten Ausströmbereichen der Verdichter des ersten Typs strömungstechnisch verbunden ist.

Die Wasserstoff-Dichte ist im atmosphärischen Zustand mit etwa 90g/m³ sehr gering. Daher muss Wasserstoff zur Erreichung einer nutzbaren Energiedichte komprimiert werden.

Allerdings ist die effiziente Verdichtung von Wasserstoff auf Grund des geringen Molgewichtes eine technische Herausforderung. Hier werden in Abhängigkeit des Verdichtungsverhältnisses zahlreiche Verdichterstufen benötigt, welche Zwischenkühlungen benötigen und in entsprechend vielen Verdichtergehäusen untergebracht werden müssen. Dies resultiert in einer Vielzahl von Strängen mit entsprechend vielen Antriebsmotoren und Zwischengetrieben.

Die Erfindung hat es sich ausgehend von den bekannten Problemen und Nachteilen des Standes der Technik zur Aufgabe gemacht eine Anlage und ein Verfahren anzugeben, mit der ein Kostenvorteil erzielt werden kann.

Die Aufgabe wird gelöst durch eine Verdichtungsanordnung mit den Merkmalen, wie sie vom Gegenstand des Patentanspruchs 1 definiert sind.

Ein wesentlicher Gedanke der Erfindung ist es, die Verdichtungsanordnung möglichst kompakt zu gestalten, um dadurch den Einsatz von Antriebsmotoren und Gehäusen zu minimieren. Dafür wird der Volumenstrom möglichst konstant und die Verluste möglichst klein gehalten. Dafür werden die Verdichter in einer Kaskade verschaltet, wobei mit zunehmendem Druckverhältnis die Anzahl der Verdichtergehäuse abnimmt.

In Abhängigkeit des Druckverhältnisses über ein Gehäuse werden entsprechend viele Volumenströme zusammengeführt, wobei die Summe der Teilvolumenströme wieder dem ursprünglichen Eingangsvolumenstrom entspricht. Die Gehäuse werden dabei so im Raum angeordnet, dass sie sowohl mit entsprechender Verrohrung versehen werden können als auch mit nur einem einzigen Antrieb betrieben werden können. Hierzu ist ein Getriebekasten mit mehreren Antriebsenden nötig, wie er auch in Getriebeverdichtern zum Einsatz kommt.

Die vom Patentanspruch 1 abhängigen und rückbezogenen Unteransprüche betreffen vorteilhafte Weiterbildungen der Erfindung.

In einer ersten vorteilhaften Weiterbildung unterscheiden sich die Verdichter des ersten Typs, die Verdichter des zweiten Typs, die Verdichter des dritten Typs und die Verdichter des vierten Typs hinsichtlich ihres Druckverhältnisses. Somit können die Verdichter optimiert konfiguriert werden, um die Verdichtungsaufgabe zu erfüllen.

Nach der Erfindung sind die Verdichter des ersten Typs baugleich ausgeführt.

Unter einer baugleichen Ausführung ist im Sinne der Erfindung zu verstehen, dass die Herstellung, Montage und physikalische Verdichtungsaufgabe für die einzelnen Verdichter des ersten Typs nahezu identisch sind. Durch solch eine einheitliche Gestaltung der Verdichter des ersten Typs werden Kosten eingespart, da individuelle Anpassungen vernachlässigbar sind.

In einer weiteren vorteilhaften Weiterbildung sind die Verdichter des zweiten Typs baugleich ausgeführt.

Unter einer baugleichen Ausführung ist im Sinne der Erfindung zu verstehen, dass die Herstellung, Montage und physikalische Verdichtungsaufgabe für die einzelnen Verdichter des zweiten Typs nahezu identisch sind. Durch solch eine einheitliche Gestaltung der Verdichter des zweiten Typs werden Kosten eingespart, da individuelle Anpassungen vernachlässigbar sind.

In einer vorteilhaften Weiterbildung sind die Verdichter des ersten Typs, die Verdichter des zweiten Typs, die Verdichter des dritten Typs und/oder die Verdichter des vierten Typs mehrstufig ausgeführt.

Dadurch kann die Verdichtungsaufgabe jedes einzelnen Verdichters optimiert werden.

In einer weiteren vorteilhaften Weiterbildung ist zwischen dem Ausgang eines Verdichters des ersten Typs und dem Eingang eines Verdichters des zweiten Typs eine Kühlungsanordnung zur Kühlung des Strömungsmediums angeordnet, wobei zwischen dem Ausgang eines Verdichters des zweiten Typs und dem Eingang eines Verdichters des dritten Typs eine Kühlungsanordnung zur Kühlung des Strömungsmediums angeordnet ist und/oder wobei zwischen dem Ausgang eines Verdichters des dritten Typs und dem Eingang eines Verdichters des vierten Typs eine Kühlungsanordnung zur Kühlung des Strömungsmediums angeordnet ist.

In einer vorteilhaften Weiterbildung umfasst die Verdichtungsanordnung einen Getriebeverdichter mit einem Großradzahn und mehreren Planeten-Zahnräder auf, wobei an einem ersten Planeten-Zahnrad und an einem zweiten Planeten-Zahnrad die Verdichter des ersten Typs drehmomentübertragend gekoppelt sind, wobei an einem dritten Planeten-Zahnrad die Verdichter des zweiten Typs drehmomentübertragend gekoppelt sind, wobei an einem vierten Planeten-Zahnrad die Verdichter des dritten Typs und die Verdichter des vierten Typs drehmomentübertragend gekoppelt sind.

Dadurch ist es insbesondere möglich, lediglich eine Antriebseinheit einzusetzen, um dadurch Kosten zu sparen.

In einer vorteilhaften Weiterbildung sind an dem ersten Planeten-Zahnrad vier Verdichter des ersten Typs entlang einer ersten Achse angeordnet, wobei an dem zweiten Planeten-Zahnrad vier Verdichter des ersten Typs entlang einer zweiten Achse angeordnet sind, wobei auf jeder Seite des ersten Planeten-Zahnrades und des zweiten Planeten-Zahnrades jeweils zwei Verdichter des ersten Typs angeordnet sind.

In dieser vorteilhaften Weiterbildung wird der Gedanke der Kaskadierung weitergeführt. Die Anordnung der Verdichter des ersten Typs erfolgt dadurch platz- und kostensparend.

Die Verdichtungsanordnung verfügt über eine vergleichsweise hohe Zahl von identischen Gehäusen, sodass mit Hilfe von Wiederholteilen die Kosten gesenkt werden können.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Gleiche Bauteile oder Bauteile mit gleicher Funktion sind dabei mit gleichen Bezugszeichen gekennzeichnet.

Ausführungsbeispiele der Erfindung werden nachfolgend anhand der Zeichnungen beschrieben. Diese sollen die Ausführungsbeispiele nicht maßstäblich darstellen, vielmehr ist die Zeichnung, wo zur Erläuterung dienlich, in schematisierter und/oder leicht verzerrter Form ausgeführt. Im Hinblick auf Ergänzungen der in der Zeichnung unmittelbar erkennbaren Lehren wird auf den einschlägigen Stand der Technik verwiesen.

Es zeigen:
- Figur 1: eine schematische Darstellung der erfindungsgemäßen Verdichtungsanordnung;
- Figur 2: eine schematische Seitenansicht der Verdichtungsanordnung;
- Figur 3: eine perspektivische Darstellung einer Seitenansicht der Verdichtungsanordnung;
- Figur 4: eine perspektivische Darstellung einer Draufsicht der Verdichtungsanordnung;
- Figur 5: eine schematische Darstellung der erfindungsgemäßen Verdichtungsanordnung.

Die Figur 1 zeigt eine schematische Darstellung einer erfindungsgemäßen Verdichtungsanordnung 1. Solch eine Verdichtungsordnung 1 ermöglicht es kostengünstig die Verdichtung von Wasserstoff durchzuführen. Dabei wird die Verdichtung des Wasserstoffs kaskadenförmig durchgeführt.

Die Figur 1 zeigt eine Verdichtungsanordnung 1 zur Verdichtung von Wasserstoff, umfassend eine erste Anzahl an Verdichtern eines ersten Typs 2, wobei die Verdichter des ersten Typs 2 jeweils einen ersten Einströmbereich aufweisen, die zur Beströmung mit einem ersten Teil-Einlass-Volumenstrom ausgebildet sind, wobei die Verdichter des ersten Typs 2 jeweils einen ersten Ausströmbereich aufweisen, die zum Ausströmen mit einem ersten Teil-Ausström-Volumenstrom ausgebildet sind, ferner umfassend einen Verdichter eines zweiten Typs 3, wobei der Verdichter des zweiten Typs 3 einen zweiten Einströmbereich aufweist, der zur Beströmung eines zweiten Teil-Einlass-Volumenstrom ausgebildet ist, wobei der Verdichter des zweiten Typs 3 einen zweiten Ausströmbereich aufweist, der zum Ausströmen mit einem zweiten Teil-Ausström-Volumenstrom ausgebildet ist, wobei der zweite Einströmbereich des Verdichters des zweiten Typs 3 mit den ersten Ausströmbereichen der Verdichter des ersten Typs 2 strömungstechnisch verbunden ist, wobei die Anzahl und das Druckverhältnis der Verdichter des ersten Typs 2 und des zweiten Typs 3 derart ist, dass die Summe der ersten Teil-Ausström-Volumenströme dem ersten Teil-Einlass-Volumenstrom entspricht.

Dazu umfasst die Verdichtungsanordnung 1 zur Verdichtung von Wasserstoff mindestens acht Verdichter eines ersten Typs 2, die eingangsseitig mit einer Wasserstoffeingangsleitung (nicht dargestellt) strömungstechnisch verbunden sind.

Der Verdichter des ersten Typs 2 ist dafür ausgelegt, einen bestimmten Eingangsdruck in einen Ausgangsdruck umzuwandeln.

Der in den Verdichtern des ersten Typs 2 verdichtete Wasserstoff wird einer Kühlungsanordnung (nicht dargestellt) zugeführt, wobei in der Kühlungsanordnung die Temperatur des Wasserstoffs, der sich durch die Verdichtungsarbeit im Verdichter 2 erwärmt hat, wieder abgekühlt wird.

Nachdem der Wasserstoff in der Kühlungsanordnung abgekühlt wurde, wird er zumindest zwei Verdichtern eines zweiten Typs 3 zugeführt. Der Verdichter des zweiten Typs 3 ist ebenfalls dafür ausgelegt, einen bestimmten Eingangsdruck in einen Ausgangsdruck umzuwandeln. Allerdings sind hier die Druckverhältnisse anders als die vom Verdichter des Typs 1.

Die zwei Verdichter des zweiten Typs 3 sind eingangsseitig mit dem Ausgang der Verdichter des ersten Typs 2 strömungstechnisch verbunden.

Der in den Verdichtern des zweiten Typs 3 verdichtete Wasserstoff wird einer weiteren Kühlungsanordnung (nicht dargestellt) zugeführt, wobei in der weiteren Kühlungsanordnung die Temperatur des Wasserstoffs, der sich durch die Verdichtungsarbeit im Verdichter 3 erwärmt hat, wieder abgekühlt wird.

Nachdem der Wasserstoff in der weiteren Kühlungsanordnung abgekühlt wurde, wird er zumindest einem Verdichter eines dritten Typs 4 zugeführt. Der Verdichter des dritten Typs 4 ist ebenfalls dafür ausgelegt, einen bestimmten Eingangsdruck in einen Ausgangsdruck umzuwandeln. Allerdings sind hier die Druckverhältnisse anders als die vom Verdichter des ersten Typs 2 und des Verdichters des zweiten Typs 3.

Der Verdichter des dritten Typs 4 ist somit eingangsseitig mit dem Ausgang des Verdichters des zweiten Typs 3 strömungstechnisch verbunden.

Der in den Verdichtern des dritten Typs 4 verdichtete Wasserstoff wird einer weiteren Kühlungsanordnung (nicht dargestellt) zugeführt, wobei in der weiteren Kühlungsanordnung die Temperatur des Wasserstoffs, der sich durch die Verdichtungsarbeit im Verdichter des dritten Typs 4 erwärmt hat, wieder abgekühlt wird.

Nachdem der Wasserstoff in der weiteren Kühlungsanordnung abgekühlt wurde, wird er zumindest einem Verdichter eines vierten Typs 5 zugeführt. Der Verdichter des vierten Typs 5 ist ebenfalls dafür ausgelegt, einen bestimmten Eingangsdruck in einen Ausgangsdruck umzuwandeln. Allerdings sind hier die Druckverhältnisse anders als die vom Verdichter des ersten Typs 2, des Verdichters des zweiten Typs 3 und des Verdichters des dritten Typs 4.

Der Verdichter des vierten Typs 5 ist eingangsseitig mit dem Ausgang des Verdichters des dritten Typs 4 strömungstechnisch verbunden.

Die Verdichter des ersten Typs 2 sind baugleich ausgeführt. Das bedeutet, dass alle in der Verdichtungsanordnung 1 eingebauten Verdichter des ersten Typs 2 die gleichen Baumaße haben, die gleichen Druckverhältnisse und nach dem gleichen Fertigungsverfahren hergestellt wurden. Dadurch werden die Kosten für eine solche Verdichtungsanordnung enorm gesenkt.

In ähnlicher Weise sind die Verdichter des zweiten Typs 3 baugleich ausgeführt. Das bedeutet, dass alle in der Verdichtungsanordnung 1 eingebauten Verdichter des zweiten Typs 3 die gleichen Baumaße haben, die gleichen Druckverhältnisse und nach dem gleichen Fertigungsverfahren hergestellt wurden. Dadurch werden die Kosten für eine solche Verdichtungsanordnung enorm gesenkt.

Die Verdichter des ersten Typs 2, die Verdichter des zweiten Typs 3, die Verdichter des dritten Typs 4 und/oder die Verdichter des vierten Typs 5 sind mehrstufig ausgeführt (nicht dargestellt in Figur 1).

Die Verdichter des ersten Typs 2, die Verdichter des zweiten Typs 3, die Verdichter des dritten Typs 4 und die Verdichter des vierten Typs 5 werden mit einer Antriebseinheit 6 drehmomentübertragend gekoppelt.

Dazu wird die Verdichtungsanordnung mit einem Getriebeverdichter 7 mit einem Großradzahn 8 und mehreren Planeten-Zahnräder (in Figur 1 nicht dargestellt) ausgebildet.

Wie in der Figur 1 dargestellt sind auf einer Seite des Großradzahnes 8 jeweils zwei Verdichter des ersten Typs 2 an einem Planeten-Zahnrad drehmomentübertragend angeordnet, wobei eine Achse gebildet wird.

Die Verdichter des zweiten Typs 3 sind an einem Planeten-Zahnrad drehmomentübertragend angeordnet, wobei jeweils ein Verdichter des zweiten Typs 3 auf der einen und auf der anderen Seite des Großzahnrades angeordnet ist.

Die Verdichter des dritten Typs 4 und des vierten Typs 5 sind an einem Planeten-Zahnrad drehmomentübertragend angeordnet, wobei jeweils ein Verdichter des dritten Typs 4 auf der einen und ein Verdichter des vierten Typs 5 auf der anderen Seite des Großzahnrades angeordnet ist.

Die Figur 2 zeigt in einer schematischen Darstellung eine seitliche Anordnung der Verdichtungsanordnung 1. Der Getriebeverdichter ist in einem Gehäuse 10 angeordnet. Die über das Großzahnrad 8 angetriebenen Planeten-Zahnräder sind durch die Buchstaben A, B und C symbolisch dargestellt. Dabei soll der Buchstabe A für die Verdichtungsarbeit der Verdichter des ersten Typs 2 stehen, der Buchstabe B für die Verdichtungsarbeit der Verdichter des zweiten Typs 3 stehen und der Buchstabe C für die Verdichtungsarbeit der Verdichter des dritten Typs 4 und des Verdichters des vierten Typs 5.

Mit den Figuren 3 und 4 soll die erfindungsgemäße Konfiguration noch deutlicher beschrieben werden. Die Figur 3 zeigt eine seitliche Ansicht der Verdichtungsanordnung 1. Die Figur 4 zeigt eine Ansicht von oben der Verdichtungsanordnung 1.

Mit den Buchstaben A, B, C und D werden die einzelnen Verdichter symbolisiert. A soll einen Verdichter des ersten Typs 2 symbolisieren. B soll einen Verdichter des zweiten Typs 3 symbolisieren. C soll einen Verdichter des dritten Typs 4 symbolisieren. D soll einen Verdichter des vierten Typs 5 symbolisieren.

Die Figur 5 stellt schematisch dar, wie der Verdichtungsprozess abläuft. Der zeitliche Ablauf der Verdichtung erfolgt von links nach rechts. Zunächst wird über eine Wasserstoffeingangsleituung acht Verdichter des ersten Typs 2 mit Wasserstoff beströmt, wobei der Wasserstoff in dem Verdichter des ersten Typs 2 verdichtet wird. Dies wird in der Figur 5 durch die Symbole in der ersten Spalte dargestellt.

Nach der Verdichtung in den Verdichtern des ersten Typs 2 erfolgen weitere Verdichtungen in Verdichtern des zweiten Typs-3, im Verdichter des dritten Typs 4 und im Verdichter des vierten Typs 5. Durch die Zahlen 1 bis 6 wird symbolisiert, dass die Verdichter mehrstufig ausgeführt werden können.

## Patentansprüche

1. Verdichtungsanordnung (1), eingerichtet zur Verdichtung von Wasserstoff,
umfassend
eine erste Anzahl an Verdichtern eines ersten Typs (2), wobei die Verdichter des ersten Typs jeweils ein Gehäuse und einen ersten Einströmbereich aufweisen, die zur Beströmung mit einem ersten Teil-Einlass-Volumenstrom ausgebildet sind,
wobei die Verdichter des ersten Typs (2) jeweils einen ersten Ausströmbereich aufweisen, die zum Ausströmen mit einem ersten Teil-Ausström-Volumenstrom ausgebildet sind,
ferner umfassend einen Verdichter eines zweiten Typs (3), wobei der Verdichter des zweiten Typs (3) ein Gehäuse und einen zweiten Einströmbereich aufweist, der zur Beströmung eines zweiten Teil-Einlass-Volumenstrom ausgebildet ist, wobei der Verdichter des zweiten Typs (3) einen zweiten Ausströmbereich aufweist, der zum Ausströmen mit einem zweiten Teil-Ausström-Volumenstrom ausgebildet ist,
wobei der zweite Einströmbereich des Verdichters des zweiten Typs (3) mit den ersten Ausströmbereichen der Verdichter des ersten Typs (2) strömungstechnisch verbunden ist, wobei die Verdichter des ersten Typs (2) baugleich ausgeführt sind,
**dadurch gekennzeichnet, dass**
die Verdichtungsanordnung eingerichtet ist bei einem Betriebspunkt mit konstantem Volumenstrom betrieben zu werden, bei welchem die Anzahl und das Druckverhältnis der Verdichter des ersten Typs (2) und des zweiten Typs (3) derart ist, dass bei einer Verdichtung von Wasserstoff die Summe der ersten Teil-Ausström-Volumenströme dem ersten Teil-Einlass-Volumenstrom entspricht.

2. Verdichtungsanordnung (1) nach Anspruch 1,
wobei das Druckverhältnis des Verdichters des zweiten Typs (3) im Wesentlichen identisch ist zu dem Druckverhältnis des Verdichters des ersten Typs (2).

3. Verdichtungsanordnung (1) nach Anspruch 1 oder 2, umfassend
mindestens acht baugleich ausgeführte Verdichter des ersten Typs (2), die eingangsseitig mit einer Wasserstoffeingangsleitung strömungstechnisch verbunden sind,
mindestens zwei baugleich ausgeführte Verdichter des zweiten Typs (3), die eingangsseitig mit dem Ausgang der Verdichter des ersten Typs (2) strömungstechnisch verbunden sind,
wobei vier Verdichter des ersten Typs (2) mit einem Verdichter des zweiten Typs strömungstechnisch verbunden sind, mindestens ein Verdichter eines dritten Typs (4), der eingangsseitig mit dem Ausgang der Verdichter des zweiten Typs (3) strömungstechnisch verbunden ist,
wobei die zwei Verdichter des zweiten Typs mit dem einen Verdichter des dritten Typs verbunden ist,
mindestens ein Verdichter eines vierten Typs (5), der eingangsseitig mit dem Ausgang des Verdichters des dritten Typs (4) strömungstechnisch verbunden ist.

4. Verdichtungsanordnung (1) nach Anspruch 3,
wobei sich die Verdichter des ersten Typs (2), die Verdichter des zweiten Typs (3), die Verdichter des dritten Typs (4) und die Verdichter des vierten Typs (5) hinsichtlich ihres Druckverhältnisses unterscheiden.

5. Verdichtungsanordnung (1) nach einem der Ansprüche 3 bis 4,
wobei die Verdichter des ersten Typs (2), die Verdichter des zweiten Typs (3), die Verdichter des dritten Typs (4) und/oder die Verdichter des vierten Typs (5) mehrstufig ausgeführt sind.

6. Verdichtungsanordnung (1) nach einem der vorhergehenden Ansprüche,
wobei zwischen dem Ausgang eines Verdichters des ersten Typs (2) und dem Eingang eines Verdichters des zweiten Typs (3) eine Kühlungsanordnung zur Kühlung des Strömungsmediums angeordnet ist,
wobei zwischen dem Ausgang eines Verdichters des zweiten Typs (3) und dem Eingang eines Verdichters des dritten Typs (4) eine Kühlungsanordnung zur Kühlung des Strömungsmediums angeordnet ist und/oder
wobei zwischen dem Ausgang eines Verdichters des dritten Typs (4) und dem Eingang eines Verdichters des vierten Typs (5) eine Kühlungsanordnung zur Kühlung des Strömungsmediums angeordnet ist.

7. Verdichtungsanordnung (1) nach einem der Ansprüche 3 bis 6,
mit einem Getriebeverdichter (7) mit einem Großradzahn (8) und mehreren Planeten-Zahnräder,
wobei an einem ersten Planeten-Zahnrad und an einem zweiten Planeten-Zahnrad die Verdichter des ersten Typs (2) drehmomentübertragend gekoppelt sind,
wobei an einem dritten Planeten-Zahnrad die Verdichter des zweiten Typs (3) drehmomentübertragend gekoppelt sind, wobei an einem vierten Planeten-Zahnrad die Verdichter des dritten Typs (4) und die Verdichter des vierten Typs (5) drehmomentübertragend gekoppelt sind.

8. Verdichtungsanordnung (1) nach Anspruch 7,
wobei an dem ersten Planeten-Zahnrad vier Verdichter des ersten Typs (2) entlang einer ersten Achse angeordnet sind, wobei an dem zweiten Planeten-Zahnrad vier Verdichter des ersten Typs (2) entlang einer zweiten Achse angeordnet sind,
wobei auf jeder Seite des ersten Planeten-Zahnrades und des zweiten Planeten-Zahnrades jeweils zwei Verdichter des ersten Typs (2) angeordnet sind.

9. Verdichtungsanordnung (1) nach Anspruch 7 oder 8, wobei auf jeder Seite des dritten Planeten-Zahnrades jeweils ein Verdichter des zweiten Typs (3) angeordnet sind.

10. Verdichtungsanordnung (1) nach einem der Ansprüche 7 bis 9,
wobei auf der einen Seite des vierten Planeten-Zahnrades ein Verdichter des dritten Typs (4) angeordnet ist und auf der anderen Seite des vierten Planeten-Zahnrades ein Verdichter des vierten Typs (5) angeordnet ist.

## Claims

1. A compression arrangement (1), adapted for compressing hydrogen, comprising
a first number of compressors of a first type (2),
wherein the compressors of the first type each have a housing and a first inflow region, which are designed for inflow with a first partial inlet volume flow,
wherein the compressors of the first type (2) each have a first outflow region, which are designed for outflow with a first partial outflow volume flow,
further comprising a compressor of a second type (3), wherein the compressor of the second type (3) has a housing and a second inflow region, which is designed for inflow of a second partial inlet volume flow,
wherein the compressor of the second type (3) has a second outflow region, which is designed for outflow with a second partial outflow volume flow,
wherein the second inflow region of the compressor of the second type (3) is fluidically connected to the first outflow regions of the compressors of the first type (2),
wherein the compressors of the first type (2) are constructed identically,
**characterised in that**
the compression arrangement is adapted to be operated at an operating point with a constant volume flow, at which the number and the pressure ratio of the compressors of the first type (2) and of the second type (3) are such that, in the case of compression of hydrogen, the sum of the first partial outflow volume flows corresponds to the first partial inlet volume flow.

2. The compression arrangement (1) according to claim 1,
wherein the pressure ratio of the compressor of the second type (3) is substantially identical to the pressure ratio of the compressor of the first type (2).

3. The compression arrangement (1) according to claim 1 or 2, comprising
at least eight compressors of the first type (2) of identical construction, which are fluidically connected on the inlet side to a hydrogen inlet line,
at least two compressors of the second type (3) of identical construction, which are fluidically connected on the inlet side to the outlet of the compressors of the first type (2),
wherein four compressors of the first type (2) are fluidically connected to a compressor of the second type, at least one compressor of a third type (4) which is fluidically connected on the inlet side to the outlet of the compressors of the second type (3),
wherein the two compressors of the second type are connected to the one compressor of the third type,
at least one compressor of a fourth type (5), which is fluidly connected on the inlet side to the outlet of the compressor of the third type (4).

4. The compression arrangement (1) according to claim 3,
wherein the compressors of the first type (2), the compressors of the second type (3), the compressors of the third type (4) and the compressors of the fourth type (5) differ with respect to their pressure ratio.

5. The compression arrangement (1) according to any one of claims 3 to 4,
wherein the compressors of the first type (2), the compressors of the second type (3), the compressors of the third type (4) and/or the compressors of the fourth type (5) are of multi-stage construction.

6. The compression arrangement (1) according to any one of the preceding claims,
wherein a cooling arrangement for cooling the flow medium is arranged between the outlet of a compressor of the first type (2) and the inlet of a compressor of the second type (3),
wherein a cooling arrangement for cooling the flow medium is arranged between the outlet of a compressor of the second type (3) and the inlet of a compressor of the third type (4), and/or
wherein a cooling arrangement for cooling the flow medium is arranged between the outlet of a compressor of the third type (4) and the inlet of a compressor of the fourth type (5).

7. The compression arrangement (1) according to any one of claims 3 to 6,
with a transmission compressor (7) having a large-wheel tooth (8) and several planetary gears,
wherein the compressors of the first type (2) are coupled in a torque-transmitting manner to a first planetary gear and to a second planetary gear,
wherein the compressors of the second type (3) are coupled in a torque-transmitting manner to a third planetary gear,
wherein the compressors of the third type (4) and the compressors of the fourth type (5) are coupled in a torque-transmitting manner to a fourth planetary gear.

8. The compression arrangement (1) according to claim 7,
wherein four compressors of the first type (2) are arranged along a first axis on the first planetary gear, wherein four compressors of the first type (2) are arranged along a second axis on the second planetary gear,
wherein two compressors of the first type (2) each are arranged on each side of the first planetary gear and the second planetary gear.

9. The compression arrangement (1) according to claim 7 or 8,
wherein one compressor of the second type (3) each is arranged on each side of the third planetary gear.

10. The compression arrangement (1) according to any one of claims 7 to 9,
wherein a compressor of the third type (4) is arranged on the one side of the fourth planetary gear and a compressor of the fourth type (5) is arranged on the other side of the fourth planetary gear.

## Revendications

1. Dispositif de compression (1) agencé pour comprimer l'hydrogène, comprenant
un premier nombre de compresseurs d'un premier type (2),
dans lequel les compresseurs du premier type comportent chacun un boîtier et une première zone d'entrée, qui sont conçus pour être parcourus par un premier débit volumique d'entrée partiel,
dans lequel les compresseurs du premier type (2) ont chacun une première zone d'écoulement qui est conçue pour l'écoulement avec un premier débit volumique d'écoulement partiel,
comprenant en outre un compresseur d'un deuxième type (3),
dans lequel le compresseur du deuxième type (3) comporte un boîtier et une deuxième zone d'entrée qui est conçue pour laisser s'écouler un deuxième débit volumique d'entrée partiel,
dans lequel le compresseur du deuxième type (3) comporte une deuxième zone d'écoulement qui est conçue pour l'écoulement avec un deuxième débit volumique d'écoulement partiel,
dans lequel la deuxième zone d'entrée du compresseur du deuxième type (3) est reliée fluidiquement aux premières zones de sortie du compresseur du premier type (2),
dans lequel les compresseurs du premier type (2) sont de conception identique,
**caractérisé en ce que**
le dispositif de compression est conçu pour fonctionner à un point de fonctionnement avec un débit volumique constant, auquel le nombre et le rapport de pression des compresseurs du premier type (2) et du deuxième type (3) sont tels que lorsque l'hydrogène est comprimé, la somme des premiers débits volumiques partiels de sortie correspond au premier débit volumique partiel d'entrée.

2. Dispositif de compression (1) selon la revendication 1,
dans lequel le rapport de pression du compresseur du deuxième type (3) est sensiblement identique au rapport de pression du compresseur du premier type (2).

3. Dispositif de compression (1) selon la revendication 1 ou 2, comprenant
au moins huit compresseurs de construction identique du premier type (2), qui sont reliés fluidiquement du côté entrée à une conduite d'admission d'hydrogène,
au moins deux compresseurs de construction identique du deuxième type (3), qui sont reliés fluidiquement du côté entrée à la sortie des compresseurs du premier type (2),
dans lequel quatre compresseurs du premier type (2) sont reliés fluidiquement à un compresseur du deuxième type, au moins un compresseur d'un troisième type (4), qui est relié fluidiquement du côté entrée à la sortie des compresseurs du deuxième type (3),
dans lequel les deux compresseurs du deuxième type sont connectés au compresseur du troisième type,
au moins un compresseur d'un quatrième type (5) qui est relié fluidiquement côté sortie à la sortie du compresseur du troisième type (4).

4. Dispositif de compression (1) selon la revendication 3,
dans lequel les compresseurs du premier type (2), les compresseurs du deuxième type (3), les compresseurs du troisième type (4) et les compresseurs du quatrième type (5) diffèrent en termes de leur rapport de pression.

5. Dispositif de compression (1) selon l'une quelconque des revendications 3 à 4,
dans lequel les compresseurs du premier type (2), les compresseurs du deuxième type (3), les compresseurs du troisième type (4) et/ou les compresseurs du quatrième type (5) sont conçus en plusieurs étages.

6. Dispositif de compression (1) selon l'une quelconque des revendications précédentes,
dans lequel un dispositif de refroidissement pour refroidir le fluide d'écoulement est disposé entre la sortie d'un compresseur du premier type (2) et l'entrée d'un compresseur du deuxième type (3),
dans lequel un dispositif de refroidissement pour refroidir le fluide d'écoulement est disposé entre la sortie d'un compresseur du deuxième type (3) et l'entrée d'un compresseur du troisième type (4) et/ou
dans lequel un dispositif de refroidissement pour refroidir le fluide d'écoulement est disposé entre la sortie d'un compresseur du troisième type (4) et l'entrée d'un compresseur du quatrième type (5).

7. Dispositif de compression (1) selon l'une des revendications 3 à 6,
avec un compresseur à engrenages (7) avec une grande roue dentée (8) et plusieurs engrenages planétaires,
dans lequel les compresseurs du premier type (2) sont couplés à un premier engrenage planétaire et à un deuxième engrenage planétaire de manière à transmettre le couple,
dans lequel les compresseurs du deuxième type (3) sont couplés à un troisième engrenage planétaire de manière à transmettre le couple,
dans lequel les compresseurs du troisième type (4) et les compresseurs du quatrième type (5) sont couplés à un quatrième engrenage planétaire de manière à transmettre le couple.

8. Dispositif de compression (1) selon la revendication 7,
dans lequel quatre compresseurs du premier type (2) sont disposés le long d'un premier axe sur le premier engrenage planétaire, dans lequel quatre compresseurs du premier type (2) sont disposés le long d'un deuxième axe sur le deuxième engrenage planétaire,
dans lequel deux compresseurs du premier type (2) sont disposés de chaque côté du premier engrenage planétaire et du deuxième engrenage planétaire.

9. Dispositif de compression (1) selon la revendication 7 ou 8,
dans lequel un compresseur du deuxième type (3) est disposé de chaque côté du troisième engrenage planétaire.

10. Dispositif de compression (1) selon l'une quelconque des revendications 7 à 9,
dans lequel sur un côté du quatrième engrenage planétaire est disposé un compresseur du troisième type (4) et sur l'autre côté du quatrième engrenage planétaire est disposé =: un compresseur du quatrième type (5).
